# EUROPÄISCHE PATENTSCHRIFT

(11) **EP 2 497 334 B1**
(45) Veröffentlichungstag und Bekanntmachung des Hinweises auf die Patenterteilung: **30.07.2014**
(21) Anmeldenummer: 10773067.3
(22) Anmeldetag: 29.10.2010
(51) Int. Cl.: H05B 6/42

(54) **VORRICHTUNG ZUM INDUKTIVEN HEIZEN VON WERKSTÜCKEN MIT KÜHLUNG**
DEVICE FOR INDUCTIVELY HEATING WORKPIECES HAVING A COOLING
DISPOSITIF DE CHAUFFAGE PAR INDUCTION DE PIÈCES AVEC REFROIDISSEMENT

(30) Priorität: 04.11.2009 DE 102009046410
(43) Veröffentlichungstag der Anmeldung: 12.09.2012
(73) Patentinhaber: Bauer, Helmut K., 74679 Weißbach (DE); Bauer, Martin U., 74676 Niedernhall (DE)
(72) Erfinder: Bauer, Helmut K., 74679 Weißbach (DE); Bauer, Martin U., 74676 Niedernhall (DE)
(74) Vertreter: Gauss, Nikolai
(86) Internationale Anmeldenummer: PCT/EP2010/066446
(87) Internationale Veröffentlichungsnummer: WO 2011/054748

(56) Entgegenhaltungen:
- EP-A1- 0 067 235
- JP-A- 2007 242 635
- US-A- 5 821 504
- US-A1- 2004 200 194

## Beschreibung

Die Erfindung betrifft Vorrichtung zum induktiven Heizen von Werkstücken mit einem Werkstückaufnahmebereich und mit einer elektrischen Leitungsanordnung, die bei Anschluss an eine Wechselstromquelle ein magnetisches Wechselfeld zum Induktiven Heizen von in dem Werkstückaufnahmebereich angeordneten Werkstücken erzeugt.

Derartige Vorrichtung or sind aus der US 5,938,965 oder US 5,821,509 bekannt.

Um Gegenstände mit einer Lack- oder Kunststoffschicht zu versehen, werden in industriellen Fertigungsprozessen Spritz- oder Lackieranlagen eingesetzt. Solche Anlagen haben in der Regel eine Fördereinrichtung, an der die Gegenstände mit durchlaufenden Halteelementen aufgehängt werden können. An den Halteelementen werden die Gegenstände an einer Spritzdüsenanordnung vorbeibewegt. Sie werden dort mit einer Lack- oder Kunststoffschicht überzogen. Dabei wird Lack oder Kunststoff auch auf die Halteelemente aufgetragenen. Da die Halteelemente durchlaufend durch die Anlage bewegt werden, wird die Schicht aus Lack bzw. Kunststoff an einem Halteelement mit der Zeit immer dicker. Dies aber beeinträchtigt die Funktionalität der Halteelemente in einer solchen Anlage. Sie halten die aufgenommenen Gegenstände dann nicht mehr zuverlässig und es können Mängel an der Lack- bzw. Kunststoffschicht am aufgenommenen Gegenstand auftreten.

Die Halteelemente in Spritz- oder Lackieranlagen müssen deshalb in regelmäßigen Abständen gereinigt werden. Hierzu werden sie herkömmlich von einer Bedienperson aus der Spritz- bzw. Lackieranlage demontiert und dann in einer von der Anlage räumlich getrennten Werkstatt einer mechanischen oder chemischen Reinigung oder auch einer Reinigung durch Abbrennen der Lack- bzw. Kunststoffschicht mittels eines Gasbrenners unterzogen.

In der US 5,938,965 wird vorgeschlagen, die Halteelemente für eine Lackieranlage mit einem elektromagnetischen Wechselfeldes induktiv aufzuheizen, um die Halteelemente auf diese Weise von einer unerwünschten Lackschicht zu befreien. Das elektromagnetische Wechselfeld wird mittels einer Leitungsanordnung erzeugt, die an eine Wechselstromquelle angeschlossen ist. Für das induktive Aufheizen der Halteelemente werden diese entlang eines Abschnitts der Leitungsanordnung bewegt, in dem vier parallel zueinander verlaufende, sich selbst tragende und in Längsrichtung erstreckende rohrförmige Leiter vorgesehen sind, die von Kühlfluid durchströmt werden. Bei einem Betrieb der Vorrichtung müssen deshalb sehr hohe Wechselströme bereitgestellt werden. Dabei wird das Auftreten von großen Streumagnetfeldern und der Eintrag von Wärme aus den aufgeheizten Halteelementen in die Leitungsanordnung in Kauf genommen.

Aufgabe der Erfindung ist, eine Vorrichtung zum induktiven Heizen von Werkstücken bereitzustellen, bei welcher der Eintrag von Wärme von einem induktiv aufgeheizten Werkstück in die Leitungsanordnung gering ist bzw. unterbunden wird.

Diese Aufgabe wird durch eine Vorrichtung der eingangs genannten Art gelöst, bei der ein die elektrische Leitungsanordnung umgebendes Gehäuse mit einer das Gehäuse zu dem Werkstückaufnahmebereich abschließenden Gehäusewand und ein in dem Gehäuse ausgebildeter Strömungsweg für Fluid vorgesehen ist, der zwischen der das Gehäuse zu dem Werkstückaufnahmebereich abschließenden Gehäusewand und der elektrischen Leitungsanordnung geführt ist, um mittels eines in dem Gehäuse strömenden Fluidstroms die von einem aufgeheizten Werkstück in dem Werkstückaufnahmebereich in das Gehäuse eingetragene Wärme abzuführen.

Damit kann beim Betrieb der Vorrichtung ein direkter Wärmeeintrag aus einem induktiv aufgeheizten Werkstück, das sich im Werkstückaufnahmebereich befindet, in die das Werkstück induktiv aufheizende Leitungsanordnung reduziert bzw. unterbunden werden.

In Weiterbildung der Erfindung ist der Strömungsweg für Fluid als Luftströmungsweg ausgebildet. Auf diese Weise kann bei der Vorrichtung Luft als Kühlmedium eingesetzt werden, so dass für den Einsatz der Vorrichtung in einer industriellen Fertigungsanlage keine aufwendige Infrastruktur erforderlich ist.

In Weiterbildung der Erfindung strömt in den Strömungsweg strömendes Fluid an der Leitungsanordnung entlang. Auf diese Weise kann auch die in der Leitungsanordnung anfallende ohmsche Wärme abgeführt werden, so dass sich die Betriebstemperatur für die Leitungsanordnung optimieren lässt.

In Weiterbildung der Erfindung ist in dem Gehäuse eine über wenigstens eine Öffnung mit dem Strömungsweg für Fluid verbundene Fluidkammer ausgebildet. Auf diese Weise kann das Fluid mittels Staudruck durch den Strömungsweg im Gehäuse getrieben werden.

In Weiterbildung der Erfindung ist die wenigstens eine Öffnung eine in einem Bodenteil oder einem Deckelteil des Gehäuses ausgebildete Vertiefung. Auch der Strömungsweg für Fluid kann über eine Vertiefung in einem Bodenteil oder einem Deckenteil des Gebäudes ins Freie münden. Die Mündung ins Freie für den Strömungsweg für Fluid kann aber auch als Öffnung, insbesondere als Bohrung in einem Boden oder einem Deckelteil des Gehäuses ausgebildet sein. Auf diese Weise können die Strömungswege für Fluid in dem Gehäuse der Vorrichtung mit kostengünstigen Fertigungsverfahren bereitgestellt werden.

Der Werkstückaufnahmebereich kann als eine in dem Gehäuse ausgebildete Öffnung gestaltet sein, die von einer elektrischen Leitungsanordnung in Form einer Zylinderspule umgeben ist. Auf diese Weise wird eine Vorrichtung zum induktiven Heizen geschaffen, die für das induktive Heizen von rohrförmigen Werkstücken optimiert ist.

Bevorzugt ist bei einer solchen Vorrichtung die Zylinderspule in einem den Werkstückaufnahmebereich umgebenden Fluidkanal mit ringförmigem Querschnitt positioniert. Die zum Werkstückaufnahmebereich weisende Wandung des Fluidkanal kann dabei mit einem aus temperaturbeständigem Kunststoff bestehenden Hohlzylinder ausgeführt sein. Dieser Hohlzylinder schließt das Gehäuse zu dem Werkstückaufnahmebereich hin ab. Günstig ist es, auch für die von dem Werkstückaufnahmebereich weg weisende Wandung des Fluidkanals einen Hohlzylinder vorzusehen, der aus temperaturbeständigem Kunststoff besteht. Indem an der Außenwand des Hohlzylinders den magnetischen Fluss konzentrierende Elemente angeordnet werden, wird das magnetische Wechselfeld im Werkstückaufnahmebereich verstärkt. Zusätzlich verringert diese Maßnahme unerwünschtes Streumagnetfeld außerhalb des Werkstückaufnahmebereichs, da solche den magnetischen Fluss konzentrierende Elemente als Flussführungsmittel wirken. Die den magnetischen Fluss konzentrierenden Elemente können beispielsweise aus ferromagnetischen Verbundwerkstoffen bestehen. Die zu dem Werkstückaufnahmebereich weisende Seite der Leitungsanordnung liegt an einer Klebefolie. Diese Klebefolie ist als zweiseitige Klebefolie ausgeführt. Auf der der Leitungsanordnung gegenüberliegenden Seite der Klebefolie sind die Leitungsanordnung stabilisierende Stützelemente vorgesehen. Diese Stützelemente können beispielsweise als Schnüre oder Stäbe aus Perbunan^{®} oder Teflon^{®} bestehen.

Die Vorrichtung zum induktiven Heizen von Werkstücken kann auch mit einem schlitzförmigen Werkstückaufnahmebereich ausgeführt sein. Dann umfasst die Leitungsanordnung eine Spule mit Leitungssträngen, die sich in zwei einander gegenüberliegenden Abschnitten entlang dem schlitzförmigen Werkstückaufnahmebereich parallel in Längsrichtung erstrecken. Hier ist der Strömungsweg für Fluid zwischen einer das Gehäuse zu dem Werkstückaufnahmebereich abschließenden Platte aus temperaturbeständigem Isolationsmaterial und einer weiteren Platte aus temperaturbeständigem Isolationsmaterial geführt, die an den sich entlang dem schlitzförmigen Werkstückaufnahmebereich parallel in Längsrichtung erstreckenden Leitungssträngen der Leitungsanordnung anliegt.

Dabei kann der Strömungsweg für Fluid in Öffnungen am Deckelteil des Gehäuses münden. Die jeweiligen Platten bestehen bevorzugt aus temperaturfestem Kunststoff oder aus Borosilicat.

Um eine Vorrichtung zum induktiven Heizen von Werkstücken mit einem flächigen Werkstückaufnahmebereich bereitzustellen, umfasst die Leitungsanordnung eine Spule mit Leitungssträngen, die sich zwei einander gegenüberliegenden Bereichen entlang dem flächigen Werkstückaufnahmebereich parallel in Längsrichtung erstrecken. Hier ist der Strömungsweg für Fluid günstigerweise zwischen einer das Gehäuse zu dem Werkstückaufnahmebereich abschließenden Platte aus temperaturbeständigem Isolationsmaterial und einer Platte aus temperaturbeständigem Isolationsmaterial geführt, die zwischen der das Gehäuse zu dem Werkstückaufnahmebereich abschließenden Platte und der Leitungsanordnung positioniert ist.

Indem bei der Vorrichtung Mittel für das Überwachen einer die Leitungsanordnung kühlenden Fluidströmung vorgesehen sind, z.B. ein Strömungswächter, kann das Überhitzen der Leitungsanordnung überwacht und vermieden werden.

Das Überwachen der Temperatur der Leitungsanordnung und die Möglichkeit einer Einstellung der kühlenden Fluidströmung in dem Gehäuse, macht die Vorrichtung einem energieoptimierten Betrieb zugänglich. Als Mittel zum Einstellen der die Leitungsanordnung kühlenden Fluidströmung kann beispielsweise ein steuerbares Gebläse vorgesehen werden. Damit lässt sich insbesondere die Strömungsgeschwindigkeit der die Leitungsanordnung kühlenden Fluidströmung variieren.

Insbesondere kann ein Regelkreis vorgesehen werden, der die Mittel zum Einstellen einer die Leitungsanordnung kühlenden Fluidströmung in Abhängigkeit einer erfassten Temperatur der Leitungsanordnung regelt.

Es ist von Vorteil, Mittel für das Erfassen der Temperatur eines Werkstücks in der Werkstückaufnahme vorzusehen. Für das Erfassen der Temperatur eignet sich beispielsweise ein pyrometrischer Sensor. Mittels eines Regelkreises kann dann der durch die Leitungsanordnung geführte Wechselstrom in Abhängigkeit einer erfassten Werkstücktemperatur geregelt werden. Auf diese Weise lässt sich eine gewünschte Heiztemperatur für die Werkstücke im Werkstückaufnahmebereich der Vorrichtung erzielen.

Die Vorrichtung zum induktiven Heizen von Werkstücken kann insbesondere zum Decoaten oder Entlacken von beschichteten, metallischen Werkstücken eingesetzt werden, insbesondere zum Decoaten oder Entlacken von Halteelementen für das Aufnehmen von Gegenständen, mittels derer Gegenstände durch eine Spritz- oder Lackieranlage bewegt werden.

Im Folgenden wird die Erfindung anhand der in der Zeichnung in schematischer Weise dargestellten Ausführungsbeispiele näher erläutert. Es zeigen
- Fig. 1: eine erste Vorrichtung zum induktiven Heizen von Werkstücken;
- Fig. 2: ein Gehäuse mit Induktionsspule einer zweiten Vorrichtung zum induktiven Heizen von Werkstücken;
- Fig. 3: und 4 einen vertikalen und einen horizontalen Schnitt des Gehäuses aus Fig. 2;
- Fig. 5: ein Gehäuse mit Induktionsspule einer dritten Vorrichtung zum induktiven Heizen von Werkstücken;
- Fig. 6: ein Gehäuse mit Induktionsspule einer vierten Vorrichtung zum induktiven Heizen von Werkstücken,
- Fig. 7: und 8 einen vertikalen und einen horizontalen Querschnitt des Gehäuses aus Fig. 6;
- Fig. 9: ein Gehäuse mit Induktionsspule einer fünften Vorrichtung zum induktiven Heizen von Werkstücken;
- Fig. 10: sowie Fig. 11 einen ersten und einen zweiten vertikalen Schnitt des Gehäuses aus Fig. 9 und
- Fig. 12: einen horizontalen Schnitt des Gehäuses aus Fig. 9.

Die in Fig. 1 gezeigte Vorrichtung 1 zum induktiven Heizen von Werkstücken enthält eine Leitungsanordnung 4 mit einer Induktionsspule 5. Die Induktionsspule 5 weist eine Vielzahl von Windungen aus Spulendraht auf. Für den Betrieb bei einer hohen Erregerfrequenz ist der Spulendraht bevorzugt als Hochfrequenzlitze ausgebildet. Die Induktionsspule 5 ist an eine Wechselstromquelle 3 angeschlossen. Die Vorrichtung 1 zum induktiven Heizen von Werkstücken hat einen Werkstückaufnahmebereich 7. In Fig. 1 ist ein elektrisch leitendes Werkstück 9 gezeigt, das sich im Werkstückaufnahmebereich 7 befindet. Mittels der Induktionsspule 5 kann im Werkstückaufnahmebereich 7 ein hochfrequentes magnetisches Wechselfeld B mit Flusslinien 6 in einem Frequenzbereich zwischen 10 kHz und 100 kHz erzeugt werden. Mit dem magnetischen Wechselfeld B lassen sich dem im Werkstückaufnahmebereich 7 positionierten Werkstück 9 Induktionsströme hervorrufen, die das Werkstück 9 auf eine Temperatur in der Größenordnung von 250°C erwärmen. Hierfür wird die Induktionsspule 5 mit elektrischer Leistung im Bereich von 10 bis 30 kW beaufschlagt.

Die Induktionsspule 5 befindet sich in einem Gehäuse 11, das die Induktionsspule 5 umgibt. Das Gehäuse 11 ist mit einer Gehäusewand 12 zum Werkstückaufnahmebereich 7 hin abgeschlossen.

An dem Gehäuse 11 gibt es ein Gebläse 17. Mittels des Gebläses 17 kann in das Gehäuse 11 Kühlluft 18 angesaugt werden. In dem Gehäuse 11 ist ein erster Strömungsweg 19 für Kühlluft und ein zweiter Strömungsweg 20 ausgebildet. Der Strömungsweg 19 für Kühlluft mündet in eine Austrittsöffnung 21 in der Wand des Gehäuses 11. Der Strömungsweg 20 für Kühlluft ist zwischen der das Gehäuse 11 zu dem Werkstückaufnahmebereich 7 abschließenden Gehäusewand 12 und der Leitungsanordnung 4 mit der Induktionsspule 5 geführt. Der Strömungsweg 20 für Kühlluft tritt durch eine Austrittsöffnung 22 aus dem Gehäuse 11 heraus. Mittels der durch den Strömungsweg 19 strömenden Kühlluft wird die Induktionsspule 5 gekühlt. Die Kühlluft im Strömungsweg 20 führt aus dem Gehäuse 11 Wärme ab, die von einem induktiv aufgeheizten Werkstück 9, das sich im Werkstückaufnahmebereich 7 befindet, in das Gehäuse 11 eingetragen wird. Über die durch die Strömungswege 19,20 strömende Kühlluft lässt sich die Erwärmung der in dem Gehäuse 11 angeordneten Induktionsspule 5 minimieren. Die Induktionsspule 5 kann so bei einer günstigen Arbeitstemperatur im Bereich zwischen 40°C und 80°C betrieben werden. Ohne Kühlluftstrom würde die Betriebstemperatur der Induktionsspule 5 dagegen mehr als 150° C betragen. Bei Temperaturen von 150°C aber sind gängige Isolationswerkstoffe, insbesondere Isolationswerkstoffe mit organischen Bestandteilen, nicht mehr temperaturbeständig.

Die Vorrichtung 1 umfasst ein Steuergerät 24. Das Steuergerät 24 steuert die Wechselstromquelle 3. Im Steuergerät 24 ist ein Strömungswächter 23 zugeordnet. Der Strömungswächter 23 befindet sich im Gehäuse 11 und wird dort von der mittels des Gebläses 17 angesaugten Kühlluft angeströmt. Der Strömungswächter 23 erfasst die ihn anströmende Kühlluft. Wenn der Strömungswächter 23 keinen Luftstrom detektiert, bewirkt das Steuergerät 24 das Abschalten der Wechselstromquelle 3, um auf diese Weise die Induktionsspule 5 am Gehäuse 11 vor Überhitzung zu schützen.

In der Vorrichtung 1 zum induktiven Heizen von Werkstücken ist eine Regeleinrichtung 25 für das Regeln der Temperatur in der Induktionsspule 5 vorgesehen. Weiter enthält die Vorrichtung 1 eine Regeleinrichtung 31, mittels der die Temperatur eines in der Werkstückaufnahme 7 angeordneten Werkstücks geregelt werden kann. Die Regeleinrichtungen 25,31 sind jeweils an das Steuergerät 24 angeschlossen.

Der Regeleinrichtung 25 ist ein Temperatursensor 27 zugeordnet. Der Temperatursensor 27 erfasst die Arbeitstemperatur der Induktionsspule 5. Weiter ist die Regeleinrichtung 25 mit dem Gebläse 17 für Kühlluft verbunden. Die Regeleinrichtung 25 bildet mit dem Temperatursensor 27 und dem Gebläse 17 für Kühlluft einen Regelkreis 28. Mittels des Regelkreises 28 kann das Regeln des Gebläses 17 die Betriebstemperatur der Induktionsspule 5 auf einem günstigen Wert gehalten werden.

Die Regeleinrichtung 31 ist mit einem pyrometrischen Temperatursensor 32 und der Wechselstromquelle 3 verbunden. Der Temperatursensor 32 erfasst die Temperatur des in der Werkstückaufnahme 7 angeordneten Werkstücks 9 mittels eines Pyrometerstrahls. Die Regeleinrichtung 31 bildet mit dem Temperatursensor 32 und der Wechselstromquelle 3 einen Regelkreis 34. Der Regelkreis 34 regelt die Leistung der Wechselstromquelle 3 derart, dass die Temperatur eines in dem Werkstückaufnahmebereich 7 angeordneten Werkstücks 9 einen gewünschten Sollwert annimmt.

Die Fig. 2 zeigt ein Gehäuse 211 mit Induktionsspule einer zweiten Vorrichtung zum induktiven Heizen von Werkstücken. Diese Vorrichtung ist für das induktive Erwärmen von rohrförmigen Werkstücken 209 ausgelegt. Das Gehäuse 211 hat eine zylindrische Werkstückaufnahme 207. An dem Gehäuse 211 ist ein Steckeranschluss 214 für die Stromversorgung der in dem Gehäuse angeordneten Induktionsspule vorgesehen. An das Gehäuse 211 ist ein Gebläse 217 angeschlossen. Die Induktionsspule im Gehäuse 211 ist als Zylinderspule ausgebildet. Sie erzeugt ein den Flusslinien 206 entsprechendes magnetisches Wechselfeld B.

Die Fig. 3 und die Fig. 4 zeigen einen vertikalen und einen horizontalen Schnitt des Gehäuses 211. Das Gehäuse 211 hat ein Bodenteil 251 und ein Deckelteil 253, die jeweils aus Aluminium bestehen. In dem Bodenteil 251 und dem Deckelteil 253 gibt es jeweils eine kreisrunde Öffnung 255,257. Die als Zylinderspule 205 ausgebildete Induktionsspule hat nach Art einer Schraubenwicklung übereinander gelegte Windungen, die aus Hochfrequenzlitze als Spulendraht bestehen. Die Zylinderspule 205 in dem Gehäuse 211 ist zwischen einem ersten Hohlzylinder 259 und einem zweiten Hohlzylinder 261 positioniert. Der Hohlzylinder 259 ist mittels Schrauben 263 am Bodenteil 251 des Gehäuses 211 festgelegt. Der Hohlzylinder 261 ist in einer ringförmigen Nut 265,267 am Bodenteil 251 und am Deckelteil 253 des Gehäuses 211 aufgenommen. Die Hohlzylinder 259,261 bestehen aus temperaturbeständigem Kunststoff. Der Hohlzylinder 259 schließt das Gehäuse 211 zum Werkstückaufnahmebereich 7 hin ab. Die Hohlzylinder 259,261 bilden einen Zwischenraum 260 mit ringförmigem Querschnitt, der die Werkstückaufnahme 207 umgibt. Die Zylinderspule 205 ist in diesem Zwischenraum 260 aufgenommen. Die Zylinderspule 205 liegt mit ihrer zu dem Werkstückaufnahmebereich 207 weisenden Seite an einer Klebefolie 269. Die Klebefolie 269 ist mittels schnur- bzw. stabförmigen Stützelementen 271 aus Perbunan^{®} oder Teflon^{®} stabilisiert.

An der Außenwand des Hohlzylinders 261 sind den magnetischen Fluss konzentrierende Elemente 273 aus ferromagnetischen Verbundwerkstoffen angeordnet.

Der mittels des Gebläses 217 in das Gehäuse 211 angesaugte Kühlluftstrom gelangt zunächst in eine Luftkammer 275. Hier entsteht ein Staudruck. Dieser Staudruck treibt die Luft aus der Luftkammer 275 durch die sternförmig um die kreisrunde Öffnung 255 am Bodenteil 251 ausgebildeten Nuten 277. Über die Nuten 277 gelangt die Kühlluft mit einem Strömungsweg 276 in den Zwischenraum 260 zwischen den Hohlzylindern 259,261, in dem sich die Zylinderspule 205 befindet. Der Zwischenraum 260 ist ein Luftströmungskanal. Die Kühlluft strömt auf beiden Seiten der Zylinderspule 205 durch den Zwischenraum 260. Sie gelangt dann durch rund um die kreisrunde Öffnung 257 im Deckelteil 253 ausgebildete Nuten 279 und Austrittsöffnungen 280, die in Richtung der Achse des zylindrischen Werkstückaufnahmebereichs 207 weisen, ins Freie.

Wenn das Werkstück 209 in der Werkstückaufnahme 207 angeordnet ist, so streicht die über die Austrittsöffnung 280 austretende Kühlluft an der Oberfläche des Werkstücks 209 entlang. Damit können über die Kühlluftströmung giftige Gase oder Dämpfe abgeführt werden, die beim Erwärmen des Werkstücks 209 auftreten, wenn dieses mit einer Lack- oder Kunststoffschicht überzogen ist.

Die Fig. 5 zeigt das Gehäuse 511 einer dritten Vorrichtung zum induktiven Heizen von Werkstücken. Wie die zweite Vorrichtung zum induktiven Heizen von Werkstücken ist auch die dritte Vorrichtung für das Erwärmen von rohrförmigen Werkstücken ausgelegt. Die dritte Vorrichtung unterscheidet sich von der zweiten Vorrichtung lediglich darin, dass der auf beiden Seiten der Zylinderspule 505 geführte Kühlluftstrom 576 über Austrittsöffnungen 580 am Deckelteil 553 des Gehäuses 511 ins Freie geführt ist. Diese Maßnahme gewährleistet, dass ein in der Vorrichtung induktiv erwärmtes Werkstück nicht mittels des aus dem Gehäuse 511 austretenden Kühlluftstroms 576 gekühlt wird.

Die Fig. 6 zeigt ein Gehäuse 311 mit Induktionsspule einer vierten Vorrichtung zum induktiven Heizen von Werkstücken 309. Das Gehäuse 311 hat eine schlitzförmige Werkstückaufnahme 307. Das Gehäuse 311 umfasst einen Steckeranschluss 314 für die Induktionsspule im Gehäuse. An das Gehäuse 311 ist ein Gebläse 317 angeschlossen. Die Induktionsspule im Gehäuse 311 hat die Geometrie einer um zwei Achsabschnitte zu einem Griffkörper gefalteten im Werkstückaufnahmebereich 307 ebenen Rechteckspule mit spiralförmigen Windungen. Sie erzeugt ein den Flusslinien 306 entsprechendes Wechselfeld B.

In Fig. 7 und 8 ist ein vertikaler und ein horizontaler Querschnitt des Gehäuses 306 zu sehen.

Die Induktionsspule 305 umfasst Leitungsstränge 304, die sich in zwei einander gegenüberliegenden Bereichen 381,383 entlang des schlitzförmigen Werkstückaufnahmebereichs 307 parallel in Längsrichtung erstrecken.

Das Gehäuse 311 hat ein Bodenteil 351 und zwei Seitenteile 352,353 sowie zwei Deckelteile 354,355, die z.B. aus Aluminium bestehen können.

Die Induktionsspule 305 ist in dem Gehäuse 311 mit Trägerabschnitten 386 gehalten. Zwischen der Induktionsspule 306 und den Trägerabschnitten 386 sind Elemente 387,388,389 vorgesehen, die den magnetischen Fluss konzentrieren. Bei den zu den stirnseitigen Seitenteilen 357,359 weisenden Windungsabschnitten der Induktionsspule 305 und bei den Deckelteilen 354,355 befinden sich ebenfalls Elemente 390 für die Flusskonzentration. Die den magnetischen Fluss konzentrierenden Elemente 387,388,390 verstärken das mit der Induktionsspule 305 erzeugte Magnetfeld im Werkstückaufnahmebereich 307. Gleichzeitig wird mittels der Elemente 387,388,390 das magnetische Streufeld an dem Bodenteil 351, den Seitenteilen 352,353,357,359 und den Deckelteilen 354,355 des Gehäuses 306 so verringert, dass sich das Gehäuse beim Betrieb der Induktionsspule 305 nicht oder nur unwesentlich aufheizt, wenn das Gehäuse aus Metall besteht.

Zum schlitzförmigen Werkstückaufnahmebereich 307 hin ist das Gehäuse 311 mit Platten 391,392,393 aus temperaturbeständigem Isolationsmaterial abgeschlossen. Den Platten 391,392,393 sind entsprechende Platten 394,395,396 zugeordnet, an denen die Induktionsspule 305 anliegt. Die Platten 391,394 sowie 393,396 sind jeweils durch einen Luftspalt 397,398 getrennt. Der Luftspalt 397,398 ist ein Luftströmungskanal. Der mittels des Gebläses 317 in das Gehäuse 311 angesaugte Kühlluftstrom gelangt in das Innere 375 des Gehäuses, das als Luftkammer wirkt. Hier entsteht ein Staudruck. Der Staudruck treibt die Kühlluft entlang Strömungswegen 320,321 durch die Luftspalte 397,398 zwischen den Platten 391 und 394 bzw. 392 und 395 zu Austrittsöffnungen 399 in den Deckelteilen 354,355 des Gehäuses 311.

Außerdem hat das Gehäuse 311 Öffnungen 302 in den Seitenteilen 352,353, durch welche die Kühlluft mit Strömungswegen 322,323 ebenfalls ins Freie strömen kann.

Um das Werkstück 309 etwa zum Zweck des Entlackens oder Decoatens induktiv zu erwärmen, wird dieses in einem Durchlaufverfahren durch den schlitzförmigen Werkstückbereich 307 bewegt.

Fig. 9 zeigt ein Gehäuse 411 mit Induktionsspule einer fünften Vorrichtung zum induktiven Heizen von Werkstücken. Hier gibt es einen flächigen Werkstückaufnahmebereich 407. An dem Gehäuse 411 gibt es einen Steckeranschluss 414 für die Induktionsspule. An das Gehäuse 411 ist ein Gebläse 417 angeschlossen. Die Induktionsspule im Gehäuse 411 hat die Geometrie einer langgestreckten, flachen Rechteckspule. Sie erzeugt ein den Flusslinien 406 entsprechendes Wechselfeld B im Werkstückaufnahmebereich 407.

Die Fig. 10 und Fig. 11 zeigen das Gehäuse 411 in einem vertikalen Querschnitt und einem vertikalen Längsschnitt. Die Fig. 11 ist ein Längsschnitt des Gehäuses 411. In Fig. 12 ist ein Schnitt des Gehäuses entlang der Linie XII-XII aus Fig. 11 gezeigt.

Die Induktionsspule 405 im Gehäuse 411 hat die Form einer rechteckigen Flachspule, deren Leitungsstränge 404 nach der Art einer Schraubenwicklung um eine Trägerplatte 403 aus temperaturbeständigem Isolationsmaterial gelegt sind. Die Leitungsstränge 404 der Induktionsspule 405 erstrecken sich zu beiden Seiten der Trägerplatte 403 in einander gegenüberliegenden Bereichen 481,483 parallel zum flächigen Werkstückaufnahmebereich 407 in Längsrichtung. An der Trägerplatte 403 befinden sich Elemente 451,453, die den magnetischen Fluss konzentrieren.

Die Trägerplatte 403 mit den Elementen 451,453 ist an die Wandung des Gehäuses 411 montiert. Als Deckelteil hat das Gehäuse 411 eine erste Platte 459 aus temperaturbeständigem Isolationsmaterial und eine zweite Platte 461, die aus temperaturbeständigem Isolationsmaterial besteht. Die erste Platte 459 liegt mit einem Luftspalt 463 über der Induktionsspule 405. In der ersten Platte 459 sind Durchtrittsöffnungen 465 für Kühlluft ausgebildet, die über Durchtrittsöffnungen 412 in der Trägerplatte 403 in einen spaltförmigen flachen Zwischenraum 467 zwischen der ersten und der zweiten Platte 459,461 münden.

Der mittels des Gebläses 417 in das Gehäuse 411 eingeblasene Kühlluftstrom gelangt in das Innere 475 des Gehäuses, welches wiederum als Luftkammer wirkt. Der hierdurch entstehende Staudruck bewirkt einen um die Induktionsspule 405 herum strömenden Kühlluftstrom mit einem Strömungsweg 420. Die Kühlluft wird in den Luftspalt 463 gedrückt, von wo über die Durchtrittsöffnungen 465 für Kühlluft in den spaltförmigen Zwischenraum 467 zwischen der ersten und der zweiten Platte 459,461 durch eine schlitzförmige Öffnung 469 im Gehäuse 411 ins Freie gelangt.

Zusammenfassend ist folgendes festzuhalten: Die Erfindung betrifft eine Vorrichtung 1 zum induktiven Heizen von Werkstücken 9 mit einem Werkstückaufnahmebereich 7 und mit einer elektrischen Leitungsanordnung 5, die bei Anschluss an eine Wechselstromquelle 3 ein magnetisches Wechselfeld zum induktiven Heizen von in dem Werkstückaufnahmebereich 7 angeordneten Werkstücken 9 erzeugt. Erfindungsgemäß hat die Vorrichtung 1 ein die elektrische Leitungsanordnung 5 umgebendes Gehäuse 11. Das Gehäuse 11 hat eine Gehäusewand 12, die das Gehäuse 11 zu dem Werkstückaufnahmebereich 7 hin abschließt. In dem Gehäuse 11 ist ein Strömungsweg 20 für Fluid ausgebildet, der zwischen der das Gehäuse 11 zu dem Werkstückaufnahmebereich 7 abschließenden Gehäusewand 12 und der elektrischen Leitungsanordnung 5 geführt ist. Damit kann mittels des in dem Gehäuse 11 strömenden Fluidstroms 20 die von einem aufgeheizten Werkstück 9 in dem Werkstückaufnahmebereich 7 in das Gehäuse 11 eingetragene Wärme abgeführt werden.

## Patentansprüche

1. Vorrichtung (1) zum induktiven Heizen von Werkstücken (9)
mit einem Werkstückaufnahmebereich (7,207,307,407) und mit einer elektrischen Leitungsanordnung (5,205,305,405), die bei Anschluss an eine Wechselstromquelle (3) ein magnetisches Wechselfeld (6,206,306,406) zum Induktiven Heizen von in dem Werkstückaufnahmebereich (7,207,307,407) angeordneten Werkstücken (9,209,309) erzeugt,
**dadurch gekennzeichnet, dass**
ein die elektrische Leitungsanordnung (5,205,305,405,505) umgebendes Gehäuse (11,211,311,411,511) mit einer das Gehäuse (11,211,311,411,511) zu dem Werkstückaufnahmebereich (7,207,307,407) abschließenden Gehäusewand (12,259,391,392,461) und ein in dem Gehäuse (11,211,311,411) ausgebildeter Strömungsweg (20,276,321,420,576) für Fluid vorgesehen ist, der zwischen der das Gehäuse (11,211,311,411,511) zu dem Werkstückaufnahmebereich (7,207,307,407) abschließenden Gehäusewand (12,259,391,392,461) und der elektrischen Leitungsanordnung (5,205,305,405,505) geführt ist, um mittels eines in dem Gehäuse (11,211,311,411,511) strömenden Fluidstroms die von einem aufgeheizten Werkstück in dem Werkstückaufnahmebereich (7,207,307,407) in das Gehäuse (11,211,311,411,511) eingetragene Wärme abzuführen.

2. Vorrichtung nach Anspruch 1, **dadurch gekennzeichnet, dass** der Strömungsweg für Fluid als Luftströmungsweg (20,276,321,420) ausgebildet ist, und/oder dass in dem Strömungsweg (276,420) strömendes Fluid an der Leitungsanordnung (205,405) entlangströmt, und/oder dass in dem Gehäuse (211) eine über wenigstens eine Öffnung (277) mit dem Strömungsweg (276) für Fluid verbundene Fluidkammer (275) ausgebildet ist, und/oder dass die wenigstens eine Öffnung (277) eine in einem Bodenteil (251) oder einem Deckelteil des Gehäuses (211) ausgebildete Vertiefung (272) ist und/oder dass der Strömungsweg (276) für Fluid über eine Vertiefung (279) in einem Bodenteil oder einem Deckelteil (253) des Gehäuses (211) ins Freie mündet, und/oder dass der Strömungsweg für Fluid durch Öffnungen (397) in einem Bodenteil oder einem Deckelteil (354,355) des Gehäuses (311) ins Freie mündet, und/oder dass der Strömungsweg für Fluid durch Öffnungen (302) in einer Seitenwandung (352) des Gehäuses (311) ins Freie mündet.

3. Vorrichtung nach Anspruch 1 oder 2, **dadurch gekennzeichnet, dass** der Werkstückaufnahmebereich (207) eine in dem Gehäuse (211) ausgebildete Öffnung ist und die elektrische Leitungsanordnung eine die Werkstückaufnahme (207) umgebende Zylinderspule (205) umfasst.

4. Vorrichtung nach Anspruch 3, **dadurch gekennzeichnet, dass** die Zylinderspule (205) in einem den Werkstückaufnahmebereich (207) umgebenden Fluidkanal (260) mit ringförmigem Querschnitt positioniert ist.

5. Vorrichtung nach Anspruch 4, **dadurch gekennzeichnet, dass** die zum Werkstückaufnahmebereich (207) weisende Wandung des Fluidkanals (260) ein aus temperaturbeständigem Kunststoff bestehender Hohlzylinder (259) ist, wobei der Hohlzylinder (259) das Gehäuse (211) zu dem Werkstückaufnahmebereich (207) abschließt, und/oder die von dem Werkstückaufnahmebereich (207) weg weisende Wandung des Fluidkanals (260) ein aus temperaturbeständigem Kunststoff bestehender Hohlzylinder (261) ist, wobei an der Außenwand des Hohlzylinders (261) vorzugsweise eine oder mehrere den magnetischen Fluss konzentrierende Elemente (273) angeordnet sind, sie vorzugsweise aus ferromagnetischen Verbundwerkstoffen bestehen.

6. Vorrichtung nach einem der Ansprüche 3 bis 5, **dadurch gekennzeichnet, dass** die zu dem Werkstückaufnahmebereich (207) weisende Seite der Leitungsanordnung (205) an einer vorzugsweise zweiseitigen Klebefolie (269) liegt, und auf der der Leitungsanordnung (205) gegenüberliegenden Seite der Klebefolie (269) die Leitungsanordnung stabilisierende, vorzugsweise als Schnüre oder Stäbe ausgebildete Stützelemente (271) vorgesehen sind, die vorzugsweise aus Perbunan^{®} oder Teflon^{®} bestehen.

7. Vorrichtung nach Anspruch 1 oder 2, **dadurch gekennzeichnet, dass** ein schlitzförmiger Werkstückaufnahmebereich (307) vorgesehen ist und die Leitungsanordnung eine Spule (305) mit Leitungssträngen (304) umfasst, die sich in zwei einander gegenüberliegenden Bereichen (381,383) entlang dem schlitzförmigen Werkstückaufnahmebereich (307) parallel in Längsrichtung erstrecken.

8. Vorrichtung nach Anspruch 7, **dadurch gekennzeichnet, dass** der Strömungsweg (321) für Fluid zwischen einer das Gehäuse zu dem Werkstückaufnahmebereich abschließenden Platte (391,392) aus temperaturbeständigem Isolationsmaterial und einer Platte (394,395) aus temperaturbeständigem Isolationsmaterial geführt ist, die an den sich entlang dem schlitzförmigen Werkstückaufnahmebereich (307) parallel in Längsrichtung erstreckenden Leitungssträngen (304) der Spule (305) anliegt.

9. Vorrichtung nach Anspruch 8 **dadurch gekennzeichnet, dass** der Strömungsweg (321) für Fluid in Öffnungen (399) am Deckelteil des Gehäuses (311) mündet, und/oder dass die erste Platte (391,393) oder die zweite Platte (394,396) aus temperaturfestem Kunststoff oder aus Borosilikat besteht.

10. Vorrichtung nach Anspruch 1 oder 2, **dadurch gekennzeichnet, dass** ein flächiger Werkstückaufnahmebereich (407) vorgesehen ist und die Leitungsanordnung eine Spule (405) mit Leitungssträngen (404) umfasst, die sich in zwei einander gegenüberliegenden Bereichen (481,483) entlang dem flächigen Werkstückaufnahmebereich (407) parallel zueinander in Längsrichtung erstrecken.

11. Vorrichtung nach Anspruch 10, **dadurch gekennzeichnet, dass** der Strömungsweg (420) für Fluid zwischen einer das Gehäuse (411) zu dem Werkstückaufnahmebereich (407) abschließenden Platte (461) aus temperaturbeständigem Isolationsmaterial und einer Platte (459) aus temperaturbeständigem Isolationsmaterial geführt ist, die zwischen der das Gehäuse (411) zu dem Werkstückaufnahmebereich (407) abschließenden Platte (461) und der Leitungsanordnung (405) positioniert ist.

12. Vorrichtung nach einem der Ansprüche 1 bis 11, **dadurch gekennzeichnet, dass** Mittel (23) für das Überwachen einer die Leitungsanordnung (5) kühlenden Fluidströmung (20) vorgesehen sind und/oder dass die Mittel für das Überwachen einer die Leitungsanordnung (5) kühlenden Fluidströmung (20) einen Strömungswächter (23) umfassen und/oder dass Mittel (27) für das Überwachen der Temperatur der Leitungsanordnung (5) vorgesehen sind und/oder dass Mittel (25,17) zum Einstellen einer die Leitungsanordnung (5) kühlenden Fluidströmung (19) vorgesehen sind.

13. Vorrichtung nach Anspruch 12, **dadurch gekennzeichnet, dass** als Mittel zum Einstellen der die Leitungsanordnung (5) kühlenden Fluidströmung (19), insbesondere zum Einstellen der Strömungsgeschwindigkeit der Fluidströmung (19) ein steuerbares Gebläse (17) mit einem Regelkreis (28) vorgesehen ist, der die Mittel zum Einstellen einer die Leitungsanordnung (5) kühlenden Fluidströmung (19) in Abhängigkeit einer erfassten Temperatur der Leitungsanordnung (5) regelt.

14. Vorrichtung nach einem der Ansprüche 1 bis 13, **dadurch gekennzeichnet, dass** Mittel (32) für das Erfassen der Temperatur eines Werkstücks (9) in der Werkstückaufnahme (7) vorgesehen sind, wobei die Mittel für das Erfassen der Temperatur eines Werkstücks in der Werkstückaufnahme vorzugsweise einen pyrometrischen Sensor (32) umfassen und vorzugsweise ein Regelkreis (34) vorgesehen ist, der einen durch die Leitungsanordnung (5) geführten Wechselstrom in Abhängigkeit einer erfassten Werkstücktemperatur regelt.

15. Verwendung der Vorrichtung nach einer der Ansprüche 1 bis 14 zum Decoaten oder Entlacken von beschichteten, metallischen Werkstücken, insbesondere zum Decoaten oder Entlacken von Halteelementen (309) für Gegenstände aus einer Spritz- oder Lackieranlage.

## Claims

1. Device (1) for inductively heating workpieces (9)
having a workpiece receiving region (7, 207, 307, 407) and having an electrical line arrangement (5, 205, 305, 405), which when connected to an alternating current source (3) generates a magnetic alternating field (6, 206, 306, 406) for inductively heating workpieces (9, 209, 309) arranged in the workpiece receiving region (7, 207, 307, 407),
**characterized in that**
a housing (11, 211, 311, 411, 511) surrounding the electrical line arrangement (5, 205, 305, 405, 505) is provided, having a housing wall (12, 259, 391, 392, 461) closing off the workpiece receiving region (7, 207, 307, 407), and a flow path (20, 276, 321, 420, 576) for fluid, formed in the housing (11, 211, 311, 411), is provided, taken between the housing wall (12, 259, 391, 392, 461) closing off the housing (11, 211, 311, 411, 511) in relation to the workpiece receiving region (7, 207, 307, 407) and the electrical line arrangement (5, 205, 305, 405, 505), in order by means of a fluid stream flowing in the housing (11, 211, 311, 411, 511) to carry away the heat that is introduced into the housing (11, 211, 311, 411, 511) by a heated-up workpiece in the workpiece receiving region (7, 207, 307, 407).

2. Device according to Claim 1, **characterized in that** the flow path for fluid is formed as an air flow path (20, 276, 321, 420), and/or **in that** fluid flowing in the flow path (276, 420) flows along the line arrangement (205, 405), and/or **in that** a fluid chamber (275) that is connected to the flow path (276) for fluid by way of at least one opening (277) is formed in the housing (211), and/or **in that** the at least one opening (277) is a depression (272) that is formed in a bottom part (251) or a cover part of the housing (211) and/or **in that** the flow path (276) for fluid opens to the outside by way of a depression (279) in a bottom part or a cover part (253) of the housing (211), and/or **in that** the flow path for fluid opens to the outside through openings (397) in a bottom part or a cover part (354, 355) of the housing (311), and/or **in that** the flow path for fluid opens to the outside through openings (302) in a side wall (352) of the housing (311).

3. Device according to Claim 1 or 2, **characterized in that** the workpiece receiving region (207) is an opening formed in the housing (211) and the electrical line arrangement comprises a cylindrical coil (205) surrounding the workpiece receptacle (207).

4. Device according to Claim 3, **characterized in that** the cylindrical coil (205) is positioned in a fluid channel (260) with an annular cross section surrounding the workpiece receiving region (207).

5. Device according to Claim 4, **characterized in that** the wall of the fluid channel (260) that is facing the workpiece receiving region (207) is a hollow cylinder (259) consisting of temperature-resistant plastic, the hollow cylinder (259) closing off the housing (211) in relation to the workpiece receiving region (207), and/or the wall of the fluid channel (260) that is facing away from the workpiece receiving region (207) is a hollow cylinder (261) consisting of temperature-resistant plastic, one or more elements (273) that concentrate the magnetic flux and preferably consist of ferromagnetic composite materials being arranged on the outer wall of the hollow cylinder (261).

6. Device according to one of Claims 3 to 5, **characterized in that** the side of the line arrangement (205) that is facing the workpiece receiving region (207) lies against a preferably double-sided adhesive film (269) and, on the side of the adhesive film (269) that is opposite from the line arrangement (205), supporting elements (271) that stabilize the line arrangement, are preferably formed as cords or rods and preferably consist of Perbunan^{®} or Teflon^{®} are provided.

7. Device according to Claim 1 or 2, **characterized in that** a workpiece receiving region (307) in the form of a slit is provided and the line arrangement comprises a coil (305) with line strands (304), which in two mutually opposite regions (381, 383) extend parallel in the longitudinal direction along the workpiece receiving region (307) in the form of a slit.

8. Device according to Claim 7, **characterized in that** the flow path (321) for fluid is taken between a plate (391, 392) of temperature-resistant insulating material closing off the housing in relation to the workpiece receiving region and a plate (394, 395) of temperature-resistant insulating material lying against the line strands (304) that extend parallel in the longitudinal direction along the workpiece receiving region (307) in the form of a slit.

9. Device according to Claim 8, **characterized in that** the flow path (321) for fluid opens out into openings (399) on the cover part of the housing (311), and/or **in that** the first plate (391, 393) or the second plate (394, 396) consists of temperature-resistant plastic or of borosilicate.

10. Device according to Claim 1 or 2, **characterized in that** a workpiece receiving region (407) in the form of a surface area is provided and the line arrangement comprises a coil (405) with line strands (404), which in two mutually opposite regions (481, 483) extend parallel to one another in the longitudinal direction along the workpiece receiving region (407) in the form of a surface area.

11. Device according to Claim 10, **characterized in that** the flow path (420) for fluid is taken between a plate (461) of temperature-resistant insulating material closing off the housing (411) in relation to the workpiece receiving region (407) and a plate (459) of temperature-resistant insulating material positioned between the plate (461) that closes off the housing (411) in relation to the workpiece receiving region (407) and the line arrangement (405).

12. Device according to one of Claims 1 to 11, **characterized in that** means (23) for monitoring a fluid flow (20) cooling the line arrangement (5) are provided and/or **in that** the means for monitoring a fluid flow (20) cooling the line arrangement (5) comprise a flow monitor (23) and/or **in that** means (27) for monitoring the temperature of the line arrangement (5) are provided and/or **in that** means (25, 17) for setting a fluid flow (19) cooling the line arrangement (5) are provided.

13. Device according to Claim 12, **characterized in that** a controllable blower (17) is provided as the means for setting the fluid flow (19) cooling the line arrangement (5), in particular for setting the flow rate of the fluid flow (19), said blower having a control circuit (28), which in dependence on a sensed temperature of the line arrangement (5) controls the means for setting a fluid flow (19) cooling the line arrangement (5).

14. Device according to one of Claims 1 to 13, **characterized in that** means (32) for sensing the temperature of a workpiece (9) in the workpiece receptacle (7) are provided, the means for sensing the temperature of a workpiece in the workpiece receptacle preferably comprising a pyrometric sensor (32), and a control circuit (34), which in dependence on a sensed workpiece temperature controls an alternating current that is passed through the line arrangement (5), preferably being provided.

15. Use of the device according to one of Claims 1 to 14 for the decoating or stripping of coated, metallic workpieces, in particular for the decoating or stripping of holding elements (309) for articles from a spraying or coating installation.

## Revendications

1. Dispositif (1) de chauffage par induction de pièces (9)
comprenant une région de support de pièce (7, 207, 307, 407) et un agencement de conduites électriques (5, 205, 305, 405) qui, lors du raccordement à une source de courant alternatif (3), génère un champ magnétique alternatif (6, 206, 306, 406) pour le chauffage par induction de pièces (9, 209, 309) disposées dans la région de support de pièce (7, 207, 307, 407),
**caractérisé en ce**
**qu'**il est prévu un boîtier (11, 211, 311, 411, 511) entourant l'agencement de conduites électriques (5, 205, 305, 405, 505) avec une paroi de boîtier (12, 259, 391, 392, 461) terminant le boîtier (11, 211, 311, 411, 511) vers la région de support de pièce (7, 207, 307, 407) et une voie d'écoulement pour le fluide (20, 276, 321, 420, 576) réalisée dans le boîtier (11, 211, 311, 411), laquelle est guidée entre la paroi de boîtier (12, 259, 391 392, 461) terminant le boîtier (11, 211, 311, 411, 511) vers la région de support de pièce (7, 207, 307, 407) et l'agencement de conduites électriques (5, 205, 305, 405, 505), afin d'évacuer la chaleur introduite dans le boîtier (11, 211, 311, 411, 511) par une pièce chauffée dans la région de support de pièce (7, 207, 307, 407) au moyen d'un écoulement fluidique s'écoulant dans le boîtier (11, 211, 311, 411, 511).

2. Dispositif selon la revendication 1, **caractérisé en ce que** la voie d'écoulement pour le fluide est réalisée sous forme de voie d'écoulement d'air (20, 276, 321, 420) et/ou **en ce que** du fluide s'écoulant dans la voie d'écoulement (276, 420) s'écoule le long de l'agencement de conduites (205, 405) et/ou **en ce qu'**une chambre de fluide (275) connectée par le biais d'au moins une ouverture (277) à la voie d'écoulement (276) pour le fluide est réalisée dans le boîtier (211), et/ou **en ce que** l'au moins une ouverture (277) est un renfoncement (272) réalisé dans une partie de fond (251) ou dans une partie de couvercle du boîtier (211) et/ou **en ce que** la voie d'écoulement (276) pour le fluide débouche à l'air libre par le biais d'un renfoncement (279) dans une partie de fond ou dans une partie de couvercle (253) du boîtier (211), et/ou **en ce que** la voie d'écoulement pour le fluide débouche à l'air libre par des ouvertures (397) dans une partie de fond ou dans une partie de couvercle (354, 355) du boîtier (311) et/ou **en ce que** la voie d'écoulement pour le fluide débouche à l'air libre par des ouvertures (302) dans une paroi latérale (352) du boîtier (311).

3. Dispositif selon la revendication 1 ou 2, **caractérisé en ce que** la région de support de pièce (207) est une ouverture réalisée dans le boîtier (211) et l'agencement de conduites électriques comprend une bobine cylindrique (205) entourant le support de pièce (207).

4. Dispositif selon la revendication 3, **caractérisé en ce que** la bobine cylindrique (205) est positionnée dans un canal fluidique (260) de section transversale annulaire entourant la région de support de pièce (207).

5. Dispositif selon la revendication 4, **caractérisé en ce que** la paroi du canal fluidique (260) tournée vers la région de support de pièce (207) est un cylindre creux (259) constitué de plastique résistant à la température, le cylindre creux (259) terminant le boîtier (211) vers la région de support de pièce (207), et/ou la paroi du canal fluidique (260) tournée à l'opposé de la région de support de pièce (207) est un cylindre creux (261) constitué de plastique résistant à la température, de préférence un ou plusieurs éléments (273) concentrant le flux magnétique étant disposés au niveau de la paroi extérieure du cylindre creux (261), lesquels se composent de préférence de matériaux composites ferromagnétiques.

6. Dispositif selon l'une quelconque des revendications 3 à 5, **caractérisé en ce que** le côté de l'agencement de conduites (205) tourné vers la région de support de pièce (207) s'applique contre un film adhésif (269) de préférence double face, et les éléments de support (271) sont prévus du côté du film adhésif (269) opposé à l'agencement de conduites (205), lesquels stabilisent l'agencement de conduites, et sont réalisés de préférence en tant que cordons ou barres, qui se composent de préférence de Perbunan^{®} ou de Teflon^{®}.

7. Dispositif selon la revendication 1 ou 2, **caractérisé en ce qu'**une région de support de pièce en forme de fente (307) est prévue, et l'agencement de conduites comprend une bobine (305) avec des sections de conduites (304) qui s'étendent parallèlement dans la direction longitudinale dans deux régions opposées l'une à l'autre (381, 383) le long de la région de support de pièce en forme de fente (307).

8. Dispositif selon la revendication 7, **caractérisé en ce que** la voie d'écoulement (321) pour le fluide est guidée entre une plaque (391, 392) terminant le boîtier vers la région de support de pièce en matériau isolant résistant à la température et une plaque (394, 395) en matériau isolant résistant à la température, qui s'applique contre les sections de conduites (304) de la bobine (305) s'étendant parallèlement dans la direction longitudinale le long de la région de support de pièce en forme de fente (307).

9. Dispositif selon la revendication 8, **caractérisé en ce que** la voie d'écoulement (321) pour le fluide débouche dans des ouvertures (399) sur la partie de couvercle du boîtier (311), et/ou **en ce que** la première plaque (391, 393) ou la deuxième plaque (394, 396) se compose de plastique résistant à la température ou de silicate de bore.

10. Dispositif selon la revendication 1 ou 2, **caractérisé en ce qu'**une région de support de pièce plate (407) est prévue et l'agencement de conduites comprend une bobine (405) avec des sections de conduites (404) qui s'étendent dans deux régions opposées l'une à l'autre (481, 483) le long de la région de support de pièce plate (407) parallèlement les unes aux autres dans la direction longitudinale.

11. Dispositif selon la revendication 10, **caractérisé en ce que** la voie d'écoulement (420) pour le fluide est guidée entre une plaque (461) en matériau isolant résistant à la température terminant le boîtier (411) vers la région de support de pièce (407) et une plaque (459) en matériau isolant résistant à la température, qui est positionnée entre la plaque (461) terminant le boîtier (411) vers la région de support de pièce (407) et l'agencement de conduites (405).

12. Dispositif selon l'une quelconque des revendications 1 à 11, **caractérisé en ce que** des moyens (23) sont prévus pour le contrôle d'un écoulement fluidique (20) refroidissant l'agencement de conduites (5) et/ou **en ce que** les moyens pour le contrôle d'un écoulement fluidique (20) refroidissant l'agencement de conduites (5) comprennent un détecteur d'écoulement (23) et/ou en ce que des moyens (27) sont prévus pour le contrôle de la température de l'agencement de conduites (5) et/ou **en ce que** des moyens (25, 17) sont prévus pour ajuster un écoulement fluidique (19) refroidissant l'agencement de conduites (5).

13. Dispositif selon la revendication 12, **caractérisé en ce qu'**en tant que moyens pour l'ajustement de l'écoulement fluidique (19) refroidissant l'agencement de conduites (5), en particulier pour l'ajustement de la vitesse d'écoulement de l'écoulement fluidique (19), il est prévu une soufflante commandable (17) avec un circuit de régulation (28) qui régule les moyens pour l'ajustement d'un écoulement fluidique (19) refroidissant l'agencement de conduites (5) en fonction d'une température détectée de l'agencement de conduites (5).

14. Dispositif selon l'une quelconque des revendications 1 à 13, **caractérisé en ce que** des moyens (32) sont prévus pour détecter la température d'une pièce (9) dans le porte-pièce (7), les moyens pour la détection de la température d'une pièce dans le porte-pièce comprenant de préférence un capteur pyrométrique (32), et de préférence un circuit de régulation (34) étant prévu, lequel régule un courant alternatif passant à travers l'agencement de conduites (5) en fonction d'une température de la pièce détectée.

15. Utilisation du dispositif selon l'une quelconque des revendications 1 à 14, pour le décapage ou le délaquage de pièces métalliques revêtues, en particulier pour le décapage ou le délaquage d'éléments de fixation (309) pour des objets provenant d'une installation de pulvérisation ou de peinture.
